# EUROPÄISCHE PATENTSCHRIFT

(11) **EP 0 207 478 B1**
(45) Veröffentlichungstag und Bekanntmachung des Hinweises auf die Patenterteilung: **02.11.1988**
(21) Anmeldenummer: 86108852.4
(22) Anmeldetag: 28.06.1986
(51) Int. Cl.: F23D 1/02

(54) **Vorrichtung zum Verbrennen, insbesondere von reaktionsträgem Kohlenstaub**
Device for combusting, particularly of slowly reactive coal dust
Dispositif pour la combustion, en particulier de charbon pulvérisé passif

(30) Priorität: 28.06.1985 DE 3523172
(43) Veröffentlichungstag der Anmeldung: 07.01.1987
(73) Patentinhaber: Gewerkschaft Sophia-Jacoba Steinkohlenbergwerk, D-5142 Hückelhoven (DE)
(72) Erfinder: Buss, Dietrich, D-5180 Eschweiler (DE); Beulen, Hans-Peter, Dipl.-Ing., D-5138 Heinsberg (DE); Brücher, Klaus, Dipl.-Ing., D-5142 Hückelhoven (DE); Wenz, Wilh., Ing. (grad.), D-5142 Hückelhoven (DE)
(74) Vertreter: Wangemann, Horst, Dipl.-Ing.

(56) Entgegenhaltungen:
- EP-A- 0 111 874
- DE-A- 1 501 981
- DE-A- 2 527 618
- DE-A- 3 113 511
- DE-A- 3 441 138

## Beschreibung

Die Erfindung betrifft eine Vorrichtung zum Verbrennen, insbesondere von reaktionsträgem Kohlenstaub, nach dem Oberbegriff des Hauptanspruches.

Durch die EP-OS-0 111 874 ist eine Einrichtung zum Verbrennen, insbesondere von reaktionsträgem Kohlenstaub bekannt, die die Merkmale des Gattungsbegriffes des

Hauptanspruches aufweist. - Die gleichen Merkmale zeigt die einen Stand der Technik nach § 3, Abs. 2, Satz 1, Pat.Ges., darstellende DE-Patentanmeldung P-3 441 138.6. - Durch die DE-OS-2 527 618 ist eine Vorrichtung mit einer Muffel mit Dralleinrichtung und Kohlenstaub-Zuführlanze, die dem Gattungsbegriff des Hauptanspruches entspricht, ebenfalls bekannt.

Den vorstehend genannten Vorrichtungen zum Verbrennen, insbesondere von reaktionsträgem Kohlenstaub, gegenüber liegt der Erfindung die Aufgabe zugrunde, den Verbrennungsvorgang in der Vorrichtung unterschiedlichen Betriebsbedingungen und Kohlenarten anzupassen, d. h. dem Zustand der Vorrichtung beim Anfahren und während des Betriebes einerseits und der Art des Kohlenstaubes, insbesondere dem Ansteil an flüchtigen Bestandteilen andererseits derart Rechnung zu tragen, daß die Zündung problemlos erfolgen kann, die Flamme stabilisiert wird und bestimmte Temperaturen eingehalten bzw. an bestimmten Stellen der Vorrichtung weder über- noch unterschritten werden. Damit soll ein hoher Wirkungsgrad der Vorrichtung erreicht werden, so u.a. z. B. soll ein hoher Ausbrand und damit ein niedriger Anteil des unverbrannten Brennbaren in der Asche erzielt werden. - Diese Aufgabe soll mit konstruktiv einfachen und problemlos zu bedienenden und zu wartenden Mitteln erreicht werden, die auch bei bereits vorhandenen Vorrichtungen der gattungsmäßigen Art angebracht werden können.

Zur Lösung dieser Aufgabe sieht die Erfindung die Merkmale des kennzeichnenden Teils des Hauptanspruches vor. Die Merkmale der Unteransprüche dienen der Verbesserung und Weiterentwicklung der Merkmale des Hauptanspruchs.

Es hat sich in überaschender Weise gezeigt, daß durch Änderung des Weges des Kohlenstaubes durch Verstellen der Lanze der Kohlenstaub in einen derartigen Zustand versetzt wird, daß er weitgehend optimal dem jeweiligen Zustand der Vorrichtung und der Kohlenart entspricht, d. h. um u. a. ein sofortiges, problemloses Zünden zu erreichen, das Verbrennen der jeweiligen Kohlenart anzupassen, die Temperatur umweltfreundlich zu halten und einen günstigen Ausbrand zu erzielen.

Durch die DE-A-1 501 981 ist ein Kombinationsbrenner zur gleichzeitigen oder wahlweisen Verfeuerung von Gas, vorzugsweise Gichtgas und Kohlenstaub bekannt, bei dem koaxial zum Brennerrohr das Leitrohr für die Sekundärluft angeordnet ist. Hierbei findet ein Brennerrohr für die Zuführung von Kohlenstaub mit Primärluft und eine das vordere Brennerrohrende zentrisch umgebende Gaszuführung Anwendung. Ein in dem vorderen Brennerrohrende und aus diesem aus- und einfahrbar ist ein als Verschlußorgan des Brennerrohres wirkender Impeller mit Hilfe einer Schub- und Zugstange derart längsverstellbar, daß der Impeller ganz oder teilweise in oder außerhalb des Rohres steht und damit entweder dem Kohlenstaub oder dem Gas oder einem Gemisch aus beidem der Weg in die Brennkammer freigegeben wird. Eine Regulierung und Steuerung der Menge nur des Kohlenstaubs als einzigem Medium in der Vorrichtung ist mit dieser Vorrichtung nicht möglich und gab daher dem Fachmann keinen Hinweis, die Aufgabe der vorliegenden Erfindung zu lösen.

Auf der Zeichnung sind Ausführungsbeispiele der Vorrichtung nach der Erfindung dargestellt und zwar zeigen

Fig. 1 und 2 Längsschnitte durch zwei verschiedene Ausführungsformen.

Die Vorrichtung nach der Erfindung weist eine Brennermuffel 1 auf, die konisch gestaltet ist und von ihrem vorderen Ende 2 zu ihrem hinteren Ende 3 sich erweitert. Das vordere Ende 2 weist eine Drallvorrichtung 4 auf, in der die über die Leitung 5 zugeführte Verbrennungsluft tangential in die Muffel 1 eingeführt und in eine Schraubenliniendrallströmung 6 in der Muffel versetzt wird. - Die weiteren Einrichtungen, wie die Zündeinrichtung usw., sind nicht im einzelnen dargestellt und bekannter Art.

Durch die Brennermuffel 1 ragt in deren Längsachse eine rohrförmige Zuführlanze 7, die an ihrem hinteren Ende, d. h. in Nähe des hinteren Endes der Muffel 3 eine Kappe 8 trägt, die bewirkt, daß die Richtung der Förderluft für den Kohlenstaub und der Kohlenstaub selbst in der Lanze (Pfeil 7a) umgekehrt wird und diese in Richtung der Pfeile 9, einen Strömungsteil 10b erzeugend aus der Kappe 8 austreten. Hierdurch entsteht um die Lanze 7 herum eine Umlaufströmung des Kohlenstaubes und der Förderluft in Richtung der Pfeile 10, deren außenliegender Strömungsteil 10a von der Drallströmung 6 der Verbrennungsluft erfaßt und schraubenlinienförmig mitgenommen wird, von dem ein restlicher Teil am hinteren Muffelende 3 wieder mit dem inneren Strömungsteil 10b längs der Lanze 7 gegen das vordere Muffelende strömt.

Die Verbrennungsluft tritt aus der Muffel 1 in eine Verbrennungs- und Beschleunigungskammer 11 über, wobei die schraubenlinienförmige Drallbewegung der Verbrennungsluft als innere Drallströmung 12 längs der ausgezogenen Linien beibehalten wird. Innerhalb dieser Strömung in der Verbrennungs- bzw. Beschleunigungskammer 11 bildet sich die Flamme 13 aus, die z. B. in den Kesselraum 14 des nachgeschalteten Kessels 15 ragt. - Die Verbrennungs- und Beschleunigungskammer 11 weist in dargestelltem Beispiel konische Gestalt auf, wobei sich die Wand 16 der Kammer 11 von ihrem vorderen zu ihrem hinteren Ende 17 verjüngt. Der Querschnitt der Kemmer 11 ist am Übergang zwischen der Muffel 1 und der Verbrennungs- bzw. Beschleunigungskammer größer gehalten als der Querschnitt am hinteren Ende 3 der Brennermuffel 1. Hierdurch wird ein Ringkanal 18 und eine mantelartige Erweiterung 19 der Beschleunigungskammer gebildet. In Längsrichtung der Verbrennungs- und Beschleunigungskammer 11 sind in den aufeinanderfolgenden Querebenen a bis e, die gleichen oder annähernd gleichen Abstand voneinander haben können, tangential in die Wand 16 eingesetzte Luft- oder Gasdüsen angeordnet, die in Fig. 1 die Bezugsziffer 20 bis 27 tragen und die entweder unterschiedliche Anstellwinkel zu den Querebenen haben oder aber verstellbar gegenüber diesen Querebenen sind.

Aus den Düsen 20 bis 29 treten Luft- oder Gasstrahlen in Dreh- oder Rotationsrichtung der inneren Drallströmung 12 der mit Kohlenstaub beladenen Verbrennungsluft aus und erzeugen eine in Längsrichtung der Verbrennungs- und Beschleunigungskammer 11 entgegengesetzt verlaufende Drallströmung von dem hinteren Ende 17 der Verbrennungs- oder Beschleunigungskammer 11 zu dem hinteren Ende 3 der Muffel 1. Diese äußere Drallströmung, die durch die Luft- oder Gasstrahlen aus den Düsen 20 bis 29 entsteht bzw. gefördert wird, ist durch die strichpunktierte Linie 30 versinnbildlicht.

Die aus der inneren Drallströmung 12 infolge der Zentrifugalkräfte austretenden Staub- und Ascheteile werden von der äußeren Drallströmung 30 längs der Erweiterung 19 problemlos bis zu dem Ringkanal 18 mitgenommen und dort in Richtung des Pfeiles A ausgetragen. - Ein Teil des Kohlenstaubs aus dem Ringkanal 18, der gegen die Wand 31 des Ringkanals 18 prallt, wird von der inneren Strömung 12 erneut erfaßt und hierdurch in den Innenraum der Verbrennungs- und Beschleunigungskammer 11 gelenkt. Durch den langen Hin- und Rückweg, den die Staubteilchen in der Verbrennungs- und Beschleunigungskammer 11 nehmen und zum Teil wiederholen, ist gewährleistet, daß bei einer relativ kurzen Bauform der Vorrichtung ein langer Verbrennungsweg erreicht wird.

Erfindungsgemäß weist die Wand 40 der Drallvorrichtung 4 eine axial gelegene Führungsbüchse 41 auf, die teilweise in die Muffel und teilweise aus der Muffel 1 herausragt und in welcher die Zuführlanze 7 in Richtung des Doppelpfeiles P derart verschieblich ist, daß der kappenartige Teil 8 der Lanze 7 sowohl die in ausgezogener Linie in Fig. 1 dargestellte Lage als auch die zurückgezogene Lage 8a einzunehmen vermag. Hierdurch wird der Weg der Förderluft und der Kohlenstaubteilchen in der Muffel 1 entweder verlängert oder verkürzt. - Beim Anfahren der Vorrichtung wird die Lanze 7 ausgefahren, d. h. die Lanzenkuppe 8 nimmt die in Fig. 1 in ausgezogener Linie dargestellte Lage ein. Bei Temperaturerhöhung wird die Lanze zurückgezogen und gelangt in die Stellung, in der die Kappe 8 die Lage 8a erhält.

Die Stellung der Lanze und ihrer Kappe 8 kann mittels Sensoren 42, 43 in der Wand 16 der Verbrennungs- und Beschleunigungskammer sowie durch einen Sensor 44 in der Wand der Muffel ermittelt werden, die erforderlichenfalls über einen Rechner R mit der Steuervorrichtung 45 für den Antrieb der Lanze 7 in Richtung des Doppelpfeiles P erfolgt.

Zusätzlich oder stattdessen kann der Weg der Staubteilchen in Richtung der Pfeile 10 im Sinne der gestellten Aufgabe verändert werden, wenn in die Zuführungsleitung 5 ein Regelventil 46 eingebaut wird, das gleichfalls von dem Rechner R gesteuert werden kann. Je nach Betriebszustand wird der Drallvorrichtung eine vorteilhafte Menge Verbrennungsluft zugeführt, die vorzugsweise, z. B. als Kühlluft der Wand der Verbrennungs- und Beschleunigungskammer 11 vorgewärmt ist.-Vorzugsweise, aber nicht zwangsnotwendig wird das Regelventil 46 zur Steuerung der Verbrennungsluft in der Drallvorrichtung 4 mit einem Steuerschieber 53 kombiniert, das büchsenartig ausgebildet ist und am inneren Ende der Flügel 54 der Drallvorrichtung 4 in Richtung des Pfeiles S verstellbar ist. Hierdurch läßt sich Menge und Geschwindigkeit der in die Muffel 1 eintretenden Verbrennungsluft, insbesondere für den Zündungsvorgang und die Stabilisierung der Flamme für einen hohen Wirkungsgrad der Vorrichtung vorteilhaft steuern. - Für das erwähnte Verstellen des Steuerschiebers 53 weist das Gehäuse der Drallvorrichtung 4 eine Erweiterung 4a auf, in die und aus der heraus das Steuerschieber bewegt werden kann.

Eine weitere Möglichkeit, die Verbrennungsluft in der Muffel 1 und damit den Weg der Luft und der Kohlenstaubteilchen längs der Pfeile 10a und 10b zu steuern, besteht darin, daß die Flügel 54 der Drallvorrichtung 4 in ihrer Winkellage verstellt werden.

Bei der Ausführungsform nach Fig. 2 ist die Muffel 1 die Drallvorrichtung 4 und die Zuführlanze 7 mit ihrer Führungsbüchse 41 sowie dem Rechner R und dem Regelventil 46 in gleicher Weise ausgebildet wie bei dem Ausführungsbeispiel nach Fig. 1. - Die Verbrennungs- und Beschleunigungskammer 11 ist zylindrisch gestaltet und besitzt in regelmäßigem Abstand die Düsen 20 bis 29. Das hintere Ende der Verbrennungs- und Beschleunigungskammer 11 weist eine Rückwand 36 auf, der ein Ascheauslaß 35 zugeordnet sein kann. Ein weiterer Ascheauslaß 37 kann der Wand 31 zugeordnet sein.

Der Verbrennungs- und Beschleunigungskammer 11 kann eine weitere Verbrennungs- und Beschleunigungskammer 50 zugeordnet werden, die sich an die Wand 36 anschließt, die eine zentrale Büchse oder Hülse 51 mit einer weiteren Drallvorrichtung 52 trägt. Aus dieser weiteren Verbrennungs- und Beschleunigungskammertreten die heißen Rauchgase in den Kessel 15 über.

Bei dieser in Fig. 2 dargestellten Ausführungsform der Verbrennungs- und Beschleunigungskammer sind die Teile der Muffel 1 in gleicher Weise ausgebildet wie bei der Ausführungsform nach Fig. 1.

## Patentansprüche

1. Vorrichtung zum Verbrennen, insbesondere von reaktionsträgem Kohlenstaub, mit einer axialen Zuführungseinrichtung für den Kohlenstaub und für Förderluft in Form einer an ihrem freien Austrittsende eine Umkehrkappe tragenden Lanze und mit einer Drallvorrichtung für die Verbrennungsluft am der Feuerung abgewandten Ende einer vor einer Verbrennungs- und Beschleunigungskammer gelegenen Muffel, in welcher der Kohlenstaub eine Umkehrung seiner Förderrichtung in der Zuführlanze erfährt, dadurch gekennzeichnet, daß die Lanze (7) in einer die hintere Stirnwand der Muffel durchsetzenden Büchse (41) geführt und dadurch in ihrer Längsrichtung verstellbar ist.

2. Vorrichtung nach Anspruch 1, dadurch gekennzeicnet, daß das vordere Lanzenende aus der Verbrennungs- und Beschleunigungskammer (11) bis in die Muffel (1) und umgekehrt bewegbar ist.

3. Vorrichtung nach Anspruch 1, dadurch gekennzeichnet, daß die Stellung der Lanze (7) durch Temperaturfühler (42 - 44) der Muffel (1) oder der Verbrennungs- und Beschleunigungskammer (11) gesteuert wird.

## Claims

1. Combustion device, particularly for inert coal dust, having an axial supplying device for the coal dust and delivery air, the supplying device having the form of a lance bearing a reversible cap at its free outlet end, and having a twisting device for the combustion air at the end, facing away from the furnace, of a muffle arranged upstream of a combusting and accelerating chamber, in which muffle the coal dust undergoes a reversal of its delivery direction from the supply lance,

characterised in that the lance (7) is guided in a sleeve (41) penetrating the rear end wall of the muffle and is thereby adjustable in its longitudinal direction.

2. Device according to claim 1,
characterised in that the leading edge of the lance can be moved out of the combusting and accelerating chamber (11 into the muffle (1) and also in the reverse direction.

3. Device according to claim 1,
characterised in that the position of the lance (7) is controlled by thermometer probes (42 - 44) of the muffle (1) or of the combusting and accelerating chamber (11).

## Revendications

1. Dispositif pour la combustion, en particulier de charbon pulvérisé passif, comportant un système d'alimentation axiale du charbon pulvérisé et de l'air primaire, présentant la forme d'une lance pourvue d'une calotte d'inversion à son extrémité libre ou sortie, et un dispositif cyclone pour l'air de combustion prévu à l'extrémité opposée à l'extrémité de chauffage d'un mouffle disposé avant une chambre de combustion et d'accélération, dans lequel le charbon pulvérisé subit une inversion de son sens de transport dans la lance d'alimentation, caractérisé en ce que la lance (7) se trouve insérée dans une buse (41) traversant la paroi arrière du moufle et peut de cette façon y être déplacée dans le sens longitudinal.

2. Dispositif suivant la revendication 1, caractérisé en ce que l'extrémité avant de la lance (7) peut être déplacée hors de la chambre de combustion et d'accélération (11) jusque dans le moufle (1) et inversément.

3. Dispositif suivant la revendication 1, caractérisé en ce que la position de la lance (7) est commandée par des sondes de température (42 - 44) prévues dans le moufle (1) ou dans la chambre de combustion et d'accélération (11).
